# EUROPÄISCHE PATENTSCHRIFT

(11) **EP 0 399 177 B1**
(45) Veröffentlichungstag und Bekanntmachung des Hinweises auf die Patenterteilung: **17.03.1993**
(21) Anmeldenummer: 90105884.2
(22) Anmeldetag: 28.03.1990
(51) Int. Cl.: A47L 9/24

(54) **Teleskopierbares Staubsauger-Saugrohr**
Telescopic vacuum cleaner suction hose
Tuyau de succion téléscopique pour un aspirateur

(30) Priorität: 20.05.1989 DE 3916531
(43) Veröffentlichungstag der Anmeldung: 28.11.1990
(73) Patentinhaber: Carl Froh Röhrenwerk GmbH & Co, D-59846 Sundern, Sauerland (DE)
(72) Erfinder: Cordes, August, D-5768 Sundern/Hachen (DE)
(74) Vertreter: Ostriga, Harald

(56) Entgegenhaltungen:
- DE-C- 3 718 578
- DE-U- 8 906 288
- US-A- 3 244 437
- US-A- 3 351 359

## Beschreibung

Die Erfindung betrifft ein teleskopierbares Staubsaugen-Saugrohr, wie es entsprechend dem Oberbegriff des Anspruchs 1 durch die DE-PS 37 18 578 (s. dort Sp. 6 Z. 49-65) bekanntgeworden ist.

Bei der vorbeschriebenen bekannten Ausführungsform befinden sich Rastleiste und Schiebegriff an einander diametral gegenüberliegenden Umfangsstellen des Staubsauger-Saugrohrs. Zur mechanischen Bewegungskupplung zwischen Schiebegriff und dem den Rastkörper betätigenden Niederhalter ist ein Bügel vorgesehen, dessen beide Längsschenkel innerhalb eines Führungskörpers geführt sind, der den Ringraum zwischen zylindrischer Endaufweitung des Außenrohrs und dem Innenrohr ausfüllt. Der Niederhalter ist entgegen der Rückstellkraft zweier Federn im Ausrastsinne des Rastkörpers zu betätigen.

Das vorbekannte teleskopierbare Staubsauger-Saugrohr gewährt insbesondere den ästhetischen Vorteil, daß die Rastleiste dem Blick des Betrachters entzogen ist, weil diese sich auf der dem nach oben weisenden Schiebegriff abgewandten Seite, also der Unterseite des Staubsaugerrohrs, befindet.

Ausgehend von dem vorbeschriebenen teleskopierbaren Staubsauger-Saugrohr (DE-PS 37 18 578 Sp. 6 Z. 49-65), liegt der Erfindung die Aufgabe zugrunde, ein solches Saugrohr einfacher und nach Möglichkeit montagefreundlicher zu gestalten.

Diese Aufgabe wurde entsprechend dem Kennzeichenteil des Anspruchs 1 gelöst.

Während beim vorbeschriebenen Stand der Technik Einzelfedern, z.B. Schraubendruckfedern, vorausgesetzt werden müssen, begnügt sich die Erfindung nur mit einer den Führungskörper mindestens auf einer Teilumfangslänge umwindenden Stabfeder. Deren eines Ende ist im Führungskörper eingespannt. Außerdem bewirkt die Stabfeder eine formschlüssige Bewegungskupplung zwischen Niederhalter und Schiebegriff, die an zwei diametral gegenüberliegenden Seiten des Staubsauger-Saugrohrs angeordnet sind. Die Stabfeder ist hierbei in Einrastrichtung des Rastkörpers vorgespannt.

Entsprechend der Erfindung ist es vorteilhaft, daß die Stabfeder keine besonderen Führungskanäle - wie z.B. für Schraubendruckfedern - benötigt, da sie im Ringraum zwischen Führungskörper und der Innenmantelfläche der zylindrischen Außenrohr-Endaufweitung gewissermaßen zwangsgeführt ist.

Eine zusätzliche bauliche Vereinfachung ergibt sich per se dadurch, daß Stabfeder und mechanische Mittel zur Bewegungskupplung (gemäß der DE-PS 37 18 578 zwei besondere Bügelschenkel) ein und dasselbe Bauteil darstellen.

Eine besonders vorteilhafte Ausführungsform besteht entsprechend der Erfindung darin, daß die Stabfeder sich etwa schraubenlinienförmig erstreckt, also in einer zur Radialebene des Staubsauger-Saugrohrs geneigten Ebene angeordnet ist. Auf diese Weise erzielt man bei einem sich parallel zur Rohrachse erstreckenden Einspannende eine vorteilhafte Vorspannung der Stabfeder, die in weiterer Ausgestaltung der Erfindung den Führungskörper unter Bildung einer endseitigen Überlappungszone auf gesamter Umfangslänge umgibt.

In der Überlappungszone findet eine Relativbewegung zwischen den beiden aneinanderliegenden Stabfederbereichen statt, wenn diese mittels des Schiebegriffs bewegt wird.

Weitere Erfindungsmerkmale ergeben sich aus den Unteransprüchen.

In den Zeichnungen ist ein bevorzugtes Ausführungsbeispiel der Erfindung näher dargestellt, es zeigen
Fig. 1 eine Teilansicht eines Staubsauger-Saugrohrs, bei welchem die Außenrohr-Endaufweitung teilweise abgedeckt dargestellt ist,
Fig. 2 in Anlehnung an Fig. 1 einen Axialschnitt mit in Raststellung befindlichem Rastkörper und
Fig. 3 analog zu Fig. 2 eine Darstellung mit ausgerastetem Rastkörper.

In den Zeichnungen ist ein teleskopierbares Staubsauger- Saugrohr insgesamt mit der Bezugsziffer 10 bezeichnet. Das Saugrohr 10 weist ein nur teilweise dargestelltes Außenrohr 11 und ein Innenrohr 12 auf, die teleskopierbar ineinander geschoben sind.

Das Außenrohr 11 ist mit einer zylindrischen Endaufweitung 13 versehen, deren Innenmantelfläche 14 mit der Außenmantelfläche 15 des Innenrohrs 12 einen Ringraum R begrenzt.

Der Ringraum R ist größtenteils von einem Führungskörper 16, zweckmäßigerweise ein Kunststoffspritzgußteil, ausgefüllt. Der Führungskörper 16 dichtet zugleich die Teleskopfuge gegen Fehlluft ab.

Das Innenrohr 12 ist mit einer Rastleiste 17 versehen, welche aus parallel zur Rohrachsrichtung aufeinanderfolgenden Rasteinprägungen 18 besteht. Die Rohrachse (Rohrlängsmittelachse) ist strichpunktiert angedeutet und mit x bezeichnet.

Aus Fig. 1 ist im Zusammenhang mit den übrigen Fig. deutlich eine Stabfeder 19 aus Runddraht-Federstahl zu ersehen, welche den Führungskörper 16 schraubenlinienförmig umwindet, also sich größtenteils in einer zur Radialebene des Saugrohrs 10 geneigt angeordneten Ebene E befindet.

Das sich parallel zur Rohrachse x erstreckende Einspannende 20 der Stabfeder 19 ist in einer axial verlaufenden, radial nach außen offenen, in der äußeren Mantelfläche 21 des Führungskörpers 16 vorgesehenen Nut 22 einsteckgehaltert.

Zur Erhöhung der Vorspannkraft der Stabfeder 19 können auch deren beide Enden in je einer gesonderten führungskörperseitigen Einspannstelle gehalten sein. Die Vorspannkraft der Stabfeder 19 kann auch durch unterschiedliche Federdrahtstärken oder durch konstruktive Abknickungen der Feder varriiert werden.

Eine stabfederseitige Überlappungszone Ü stützt sich hierbei zwischen den freien Stirnenden 23 und 24 zweier parallel zur Rohrachse x verlaufender, einander entgegengerichteter, etwa fingerartiger Rippen 25, 26 ab. Aus Fig. 1 ist zu versehen, daß sich die Überlappungszone Ü in unmittelbarer Nähe des stabfederseitigen Einspannendes 20, das ebenfalls parallel zur Rohrachse x verläuft, befindet.

Wie aus den Fig. 2 und 3 zu ersehen, greift die Stabfeder 19 in eine nach außen offene Mitnehmernut 27 des Schiebegriffs 28 und in eine ebenfalls nach außen offene Mitnehmernut 29 des Niederhalters 30 ein.

Der Schiebegriff 28 durchsetzt mit einem aufgerasteten Griffmuldenkörper 31 die Endaufweitung 13 in einem Führungsschlitz 32. Schiebegriff 28 und Niederhalter 30 sind in führungskörperseitigen Führungsnuten 33, 34 parallel zur Rohrachse x geführt.

Der Niederhalter 30 dient der Betätigung eines etwa walzenartigen Rastkörpers 35. Der walzenartige Rastkörper 35 ist innerhalb einer führungskörperseitigen Kupplungsöffnung 36 radial beweglich, sobald der Niederhalter 30 seine Öffnungsposition gemäß Fig. 3 eingenommen hat und die beiden Rohre 11, 12 gegeneinander verschoben werden. Wenn letzteres geschieht, wird der Rastkörper 35 radial nach außen gedrängt und befindet sich gemäß Fig. 3 außerhalb seiner Raststellung. Der Rastkörper 35 ist an seinen beiden Enden in je einem führungskörperseitigen Führungskanal 37, welcher radial außen von einem Anschlag 38 begrenzt ist, geführt. Die beiden sich im wesentlichen radial erstreckenden Führungskanäle 37 befinden sich selbstverständlich außerhalb der axialen Bewegungsbahn des Niederhalters 30.

Das Staubsauger-Saugrohr 10 wird im einzelnen wie folgt betätigt:
Wenn der Schiebegriff 28 gemäß seiner in den Fig. 1 und 2 dargestellten Rastposition in Pfeilrichtung a bewegt wird, bewegt sich der diametral gegenüberliegende Bereich (niederhalterseitige Mitnehmernut 29) in Pfeilrichtung b, so daß Schiebegriff 28 und Niederhalter 30 die in Fig. 3 dargestellte Ausrastpostion einnehmen. Die Ausrastbewegung erfolgt hierbei entgegen der Rückstellkraft der Stabfeder 19, wie aus Fig. 1 deutlich zu ersehen ist.

Im Zusammenhang der Zeichnungen ist auch deutlich, daß Stabfeder 19, Schiebegriff 28, Niederhalter 30 und Führungskörper 16 gemeinsam eine leicht montierbare vorgefertigte Montageeinheit bilden, welche nach Einlegen der Rastwalze 35 in die Rastleiste 17 rasch auf das Innenrohr 12 aufgeschoben werden kann. Daraufhin wird das Außenrohr 11 mit seiner Aufweitung 13 über die so gebildete Montageeinheit bis zum führungskörperseitigen ringförmigen Anschlag 39 geschoben. Daraufhin braucht lediglich der Griffmuldenkörper 31 mit seinen Rastöffnungen auf die Rastzapfen 40 des Schiebegriffs 28 aufgerastet zu werden.

Eine parallel zur Rohrachse x verlaufende Verdrehsicherungsnut des Innenrohrs 12 ist mit 41 bezeichnet und wirkt mit einem nicht dargestellten federartigen Vorsprung des Führungskörpers 16 zusammen.

## Patentansprüche

1. Teleskopierbares Staubsauger-Saugrohr (10) mit einem Außenrohr (11) und einem hierzu gegen Relativdrehung gesicherten Innenrohr (12), dessen Wandung eine eingeprägte Rastleiste (17) mit Rastausnehmungen aufweist, mit welcher ein Rastkörper (35) zusammenwirkt, der mittels eines in Rohrachsrichtung über einen Schiebegriff (28) schiebebeweglich angetriebenen Niederhalter (30) entgegen der Rückstellkraft einer Feder (19) ausrastbar ist, wobei der zwischen einer zylindrischen Endaufweitung des Außenrohrs (11) und dem Innenrohr (12) gebildete Ringraum von einem der Führung des Niederhalters (30), des Schiebegriffs (28), des Rastkörpers (35) und der Feder (19) dienenden rohrförmigen Führungskörper (16) ausgefüllt ist, und wobei der Schiebegriff (28) einerseits und die Rastleiste (17) andererseits an zwei einander diametral gegenüberliegenden Umfangsstellen des Staubsauger-Saugrohrs (10) angeordnet sind, dadurch gekennzeichnet, daß der Niederhalter (30) unmittelbar benachbart der Rastleiste (17) innerhalb des Ringraums (R) zwischen Außenrohr (11) und Innenrohr (12) angeordnet ist, daß der Führungskörper (16) ein Ende (20) oder beide Enden einer Stabfeder (19) eingespannt hält, welche den Führungskörper (16) innerhalb des Ringraums (R) mindestens teilweise umwindet sowie den Niederhalter (30) und den die Wand (bei 32) der Endaufweitung (13) durchsetzenden Schiebegriff (28) miteinander bewegungskuppelt.

2. Staubsauger-Saugrohr nach Anspruch 1, dadurch gekennzeichnet, daß die Stabfeder (19) den Führungskörper (16) unter Bildung einer endseitigen Überlappungszone (Ü) auf gesamter Umfangslänge umgibt.

3. Staubsauger-Saugrohr nach Anspruch 1 oder nach Anspruch 2, dadurch gekennzeichnet, daß die stabfederseitige Überlappungszone (Ü) zwischen den freien Stirnenden (23, 24) zweier parallel zur Rohrachse (x) verlaufender, einander entgegengerichteter, etwa fingerartiger Rippen (25, 26) abgestützt ist.

4. Staubsauger-Saugrohr nach einem der vorangehenden Ansprüche, dadurch gekennzeichnet, daß sich die Überlappungszone (Ü) in unmittelbarer Nähe des stabfederseitigen Einspannendes (20) befindet.

5. Staubsauger-Saugrohr nach Anspruch 4, dadurch gekennzeichnet, daß das stabfederseitige Einspannende (20) parallel zur Rohrachse (x) verläuft.

6. Staubsauger-Saugrohr nach Anspruch 5, dadurch gekennzeichnet, daß das stabfederseitige Einspannende (20) in einer axial verlaufenden, radial nach außen offenen an der äußeren Mantelfläche des Führungskörpers (16) vorgesehenen Nut (22) einsteckgehaltert ist.

7. Staubsauger-Saugrohr nach einem der vorangehenden Ansprüche, dadurch gekennzeichnet, daß die Stabfeder (19) sich etwa schraubenlinienförmig erstreckt.

8. Staubsauger-Saugrohr nach einem der vorangehenden Ansprüche, dadurch gekennzeichnet, daß die Stabfeder (19) in jeweils eine nach außen offene und etwa quer zur Rohrachse (x) verlaufende schiebegriffseitige und niederhalterseitige Mitnehmernut (27; 29) eingreift.

## Claims

1. A telescopic vacuum cleaner suction tube (10) with an outer tube (11) and an inner tube (12), which is secured against rotation relative to the outer tube and whose wall comprises an imprinted locking strip (17) with locking recesses, with which a locking element (35) cooperates, which can be unlocked against the restoring force of a spring (19) by means of a holding-down element (30) driven so as to slide in the axial direction of the tube via a sliding grip (28), the annular chamber formed between a cylindrical end enlargement of the outer tube (11) and the inner tube (12) being filled by a tubular guide element (16) for guiding the holding-down element (30), the sliding grip (28), the locking element (35) and the spring (19), and the sliding grip (28) on the one hand and the locking strip (17) on the other hand being arranged at two diametrally opposed circumferential points of the vacuum cleaner suction tube (10), characterised in that the holding-down element (30) is arranged directly adjacent the locking strip (17) within the annular chamber (R) between the outer tube (11) and the inner tube (12), the guide element (16) clamps one end (20) or both ends of a bar spring (19), which is at least partially wound around the guide element (16) inside the annular chamber (R) and couples the holding-down element (30) and the sliding grip (28) penetrating the wall (at 32) of the end enlargement (13) with one another for movement.

2. A vacuum cleaner suction tube according to claim 1, characterised in that the bar spring (19) encloses the guide element (16) over the entire circumferential length forming an overlapping zone (Ü) on one side.

3. A vacuum cleaner suction tube according to claim 1 or claim 2, characterised in that the bar spring overlapping zone (Ü) is supported between the free front ends (23, 24) of two approximately finger-like ribs (25, 26) extending parallel to the tube axis (x) and facing one another.

4. A vacuum cleaner suction tube according to one of the preceding claims, characterised in that the overlapping zone (Ü) is arranged in the immediate vicinity of the bar spring clamping end (20).

5. A vacuum cleaner suction tube according to claim 4, characterised in that the bar spring clamping end (20) extends parallel to the tube axis (x).

6. A vacuum cleaner suction tube according to claim 5, characterised in that the bar spring clamping end (20) is inserted and held in an axially extending, radially opening groove (22) provided in the outer cylindrical surface of the guide element (16).

7. A vacuum cleaner suction tube according to one of the preceding claims, characterised in that the bar spring (19) extends approximately helically.

8. A vacuum cleaner suction tube according to one of the preceding claims, characterised in that the bar spring (19) engages in each case in an outwardly opening driving groove (27; 29) extending approximately transverse to the tube axis (x) in the sliding grip and holding-down element.

## Revendications

1. Tube d'aspiration (10) pouvant être rentré et déployé télescopiquement sur un aspirateur de poussière, avec un tube (11) extérieur et un tube (12) intérieur qui est assuré contre les mouvements relatifs par rapport au premier et dont la paroi présente une crémaillère (17) de couplage matricée avec des creux de couplage, avec laquelle coopère un corps (35) de couplage qui peut être désengagé en surmontant la force de rappel d'un ressort (19) au moyen d'un organe (30) de pression entraîné en un mouvement coulissant par l'intermédiaire d'une poignée (28) coulissante, tandis que l'espace annulaire formé entre un élargissement cylindrique au bout du tube (11) extérieur et le tube (12) intérieur est comblé par un corps (16) de guidage de forme tubulaire qui sert au guidage de l'organe (30) de pression, de la poignée (28) coulissante, du corps (35) de couplage et du ressort (19), et tandis que la poignée (28) coulissante d'un côté et la crémaillère (17) de couplage de l'autre côté sont prévues en des endroits de la périphérie du tube d'aspiration (10) de l'aspirateur de poussière, qui sont placés diamétralement opposés l'un par rapport à l'autre,
caractérisé par le fait que l'organe (30) de pression est placé au voisinage immédiat de la crémaillère (17) de couplage à l'intérieur de l'espace annulaire (R) entre le tube (11) extérieur et le tube (12) intérieur, que le corps (16) de guidage retient encastrée une extrémité (20) ou les deux extrémités d'une barre de torsion (19) qui entoure en spires au moins en partie le corps (16) de guidage à l'intérieur de l'espace annulaire (R) et accouple dynamiquement l'un à l'autre l'organe (30) de pression et la poignée (28) coulissante qui passe à travers la paroi (en 32) de l'élargissement (13) en bout.

2. Tube d'aspiration d'aspirateur de poussière suivant la revendication 1,
caractérisé par le fait que la barre de torsion (19) entoure le corps (16) de guidage en formant côté extrémité une zone (U) en superposition sur l'ensemble de la longueur de la périphérie.

3. Tube d'aspiration d'aspirateur de poussière suivant la revendication 1 ou suivant la revendication 2,
caractérisé par le fait que la zone (U) en superposition dûe à la barre de torsion prend appui entre les extrémités frontales (23, 24) libres de deux nervures (25, 26) qui s'étendent parallèlement à l'axe x du tube et ont à peu près la forme de doigt orientés l'un vers l'autre.

4. Tube d'aspiration d'aspirateur de poussière suivant l'une des revendication qui précèdent,
caractérisé par le fait que la zone (U) en superposition se situe à proximité immédiate de l'extrémité (20) encastrée côté barre de torsion.

5. Tube d'aspiration d'aspirateur de poussière suivant la revendication 4,
caractérisé par le fait que l'extrémité (20) encastrée côté barre de torsion s'étend parallèlement à l'axe x du tube.

6. Tube d'aspiration d'aspirateur de poussière suivant la revendication 5,
caractérisé par le fait que l'extrémité (20) encastrée côté barre de torsion est retenue, enfoncée dans une rainure (22) qui, prévue dans la surface externe de l'enveloppe du corps (16) de guidage et ouverte vers l'extérieur dans le sens radial, s'étend dans le sens axial du tube.

7. Tube d'aspiration d'aspirateur de poussière suivant l'une des revendications qui précèdent,
caractérisé par le fait que la barre de torsion (19) s'étend en formant une ligne à peu près hélicoïdale.

8. Tube d'aspiration d'aspirateur de poussière suivant l'une des revendications qui précèdent,
caractérisé par le fait que la barre de torsion (19) vient en prise dans des rainures (27; 29) d'entraînement qui, prévues l'une côté poignée coulissante, l'autre côté organe de pression, sont ouvertes vers l'extérieur et s'étendent à peu près transversalement par rapport à l'axe x du tube.
